# EUROPÄISCHE PATENTSCHRIFT

(11) **EP 1 786 068 B1**
(45) Veröffentlichungstag und Bekanntmachung des Hinweises auf die Patenterteilung: **06.08.2008**
(21) Anmeldenummer: 05024418.5
(22) Anmeldetag: 09.11.2005
(51) Int. Cl.: H01R 13/436

(54) **Elektrischer Steckverbinder**
Electrical connector
Connecteur électrique

(43) Veröffentlichungstag der Anmeldung: 16.05.2007
(73) Patentinhaber: Delphi Technologies, Inc., Troy, MI 48007 (US)
(72) Erfinder: Lübstorf, Mario, 42489 Wülfrath (DE); Kassner, Verena, 42349 Wuppertal (DE)
(74) Vertreter: Manitz, Finsterwald & Partner GbR

(56) Entgegenhaltungen:
- EP-A- 0 840 401
- DE-U1- 9 410 430
- US-A- 4 711 508
- US-A- 5 569 054

## Beschreibung

Die Erfindung betrifft einen elektrischen Steckverbinder der im Oberbegriff des Anspruchs 1 angegebenen Art.

Bei den bisher üblichen Steckverbindern dieser Art kann lediglich festgestellt werden, ob das Anschlusselement seine Endposition einnimmt oder nicht. Befindet sich das Anschlusselement noch nicht in seiner Endposition, so muss der Werker dieses Anschlusselement in die Endposition schieben. Erst danach kann das Zweitverriegelungselement weiter verschoben werden. Ein weiterer Nachteil besteht darin, dass bei seine Sicherungsposition einnehmendem Zweitverriegelungselement das Anschlusselement am Zweitverriegelungselement anliegt.

Bei einem aus der DE 94 10 430 U1 bekannten Steckverbinder der eingangs genannten Art wird das Anschlusselement durch ein schieberartiges Zweitverriegelungselement zunächst in eine Verriegelungsstellung verbracht, in der sichergestellt ist, dass es durch die Erstverriegelung unverlierbar in der betreffenden Aufnahme des Gehäuses gehalten wird. Dabei wird das Anschlusselement sicherheitshalber weiter in die Aufnahme eingeschoben, als dies zur Aktivierung der Erstverriegelung, die hier dem Anschlusselement zugeordnete Rastzungen und in der Aufnahme ausgebildete Schultern umfasst, erforderlich ist. Das Anschlusselement wird also zunächst so weit in die Aufnahme eingeführt, dass die Rastzungen nicht nur hinter die Schultern gelangen, sondern bei Erreichen der Verriegelungsstellung einen deutlichen Abstand zu diesen besitzen. Nachdem auf diese Weise zunächst sichergestellt worden ist, dass die Erstverriegelung tatsächlich wirksam wird, wird das Zweitverriegelungselement weiter in seine Betriebsstellung verschoben, in der es das Anschlusselement mit axialem Spiel radial noch partiell überdeckt.

Bei einem anderen, aus der US-A-4 711 508 bekannten Steckverbinder der eingangs genannten Art wird das Anschlusselement durch ein in Form eines Schwenkarmes ausgeführten Zweitverriegelungselement in eine Betriebsstellung verbracht, in der es gleichzeitig durch die Erstverriegelung und spielfrei durch das Zweitverriegelungselement gehalten ist.

Aus der US-A-5 569 054 ist ein weiterer Steckverbinder der eingangs genannten Art bekannt, bei dem mehreren Reihen von Anschlusselementen ein schieber- und kammartiges Zweitverriegelungselement zugeordnet ist, wobei die Anschlusselemente einer jeweiligen Reihe durch den betreffenden Abschnitt des Zweitverriegelungselements nacheinander in ihre Endposition bewegbar sind, in der sie durch das Zweitverriegelungselement wieder spielfrei gesichert sind.

In der EP-A-0 840 401 ist ein Steckverbinder mit einem schwenkbaren Verriegelungsarm beschrieben, der eine zweite Sicherung für ein elektrisches Kontaktelement bildet. Daher wird mit der Überführung des Verriegelungsarmes in die Sicherungsposition das Kontaktelement nicht mehr verschoben. Dieses muss bereits zuvor in seine Endposition verbracht sein.

Der Erfindung liegt die Aufgabe zugrunde, einen verbesserten elektrischen Steckverbinder der eingangs genannten Art zu schaffen, bei dem die zuvor erwähnten Probleme beseitigt sind.

Diese Aufgabe wird nach der Erfindung dadurch gelöst, dass das Zweitverriegelungselement an einem mit dem Gehäuse verbunden Schwenkarm vorgesehen und über diesen Schwenkarm Sicherungsposition verschwenkbar ist.

Mit dem verschwenkbaren Zweitverriegelungselement wird also nicht nur sichergestellt, dass das Anschlusselement gegebenenfalls in seine Endposition bewegt wird, in der es dann zunächst über die Erstverriegelung verriegelt wird. Wird das Zweitverriegelungselement dann weiter in seine endgültige Sicherungsposition verschwenkt, ist zwischen diesem und dem Anschlusselement auch wieder so viel Spiel gegeben, dass in dem Fall, dass das Anschlusselement einer Belastung aus dessen Endstellung heraus ausgesetzt wird, die dabei auftretenden Kräfte zunächst über die Erstverriegelung aufgenommen werden.

Bei einer bevorzugten praktischen Ausführungsform des erfindungsgemäßen elektrischen Steckverbinders besitzt das Zweitverriegelungselement ein mit einem Vorsprung versehenes Ende, wobei das Anschlusselement über den Vorsprung in seine Endposition bewegbar ist.

Vorteilhafterweise ist der Vorsprung bei seine Sicherungsposition einnehmendem Zweitverriegelungselement wieder außer Eingriff mit dem Anschlusselement.

Durch den Vorsprung ist also sichergestellt, dass das Anschlusselement gegebenenfalls in seine Endposition bewegt wird. Nachdem der Vorsprung spätestens bei seine Sicherungsposition einnehmendem Zweitverriegelungselement wieder außer Eingriff mit dem Anschlusselement ist, ist sichergestellt, dass anschließend zwischen dem Zweitverriegelungselement und dem Anschlusselement wieder so viel Spiel gegeben ist, dass die Kräfte, die bei einer Belastung des Anschlusselements aus dessen Endstellung heraus auftreten, zunächst über die Erstverriegelung aufgenommen werden.

Das Zweitverriegelungselement kann einem oder mehreren Anschlusselementen zugeordnet sein.

Bei einer bevorzugten praktischen Ausführungsform des erfindungsgemäßen elektrischen Steckverbinders mit einem mehreren Anschlusselementen zugeordneten Zweitverriegelungselement sind die Anschlusselemente während des Überführens des Zweitverriegelungselements in die Sicherungsposition gegebenenfalls nacheinander durch das Zweitverriegelungselement in ihre Endposition bewegbar.

Bevorzugt ist in diesem Fall bei seine endgültige Sicherungsposition einnehmendem Zweitverriegelungselement zwischen diesem und sämtlichen Anschlusselementen wieder so viel Spiel gegeben, dass die Kräfte, die bei einer Belastung eines jeweiligen Anschlusselements aus dessen Endstellung heraus auftreten, zunächst über die betreffende Erstverriegelung aufgenommen werden.

Bei einer weiteren vorteilhaften Ausführungsform des erimdungsgemäßen elektrischen Steckverbinders bilden mehrere Zweitverriegelungselemente eine kammartige Zweitverriegelung, wobei jedes Zweitverriegelungselement jeweils wenigstens einem Anschlusselement zugeordnet ist.

Das betreffende Ende des verschwenkbaren Zweitverriegelungselements ist zweckmäßigerweise lediglich mit dem Vorsprung versehen. Eine Schräge ist hier also nicht erforderlich.

Vorteilhafterweise umfasst die Erstverriegelung am Anschlusselement vorgesehene Rastmittel, die mit dem Gehäuse zugeordneten Gegenrastmitteln zusammenwirken. Dabei können die dem Anschlusselement zugeordneten Rastmittel vorteilhafterweise wenigstens eine Rastlasche oder -arm umfassen, die mit einer dem Gehäuse zugeordneten Rastschulter zusammenwirkt. Bevorzugt umfassen die dem Anschlusselement zugeordneten Rastmittel wenigstens zwei aufeinander gegenüberliegenden Seiten des Anschlusselements vorgesehene Rastlaschen.

Die Rastlaschen oder -arme können beispielsweise aus Metall bestehen.

Die Erfindung wird im Folgenden anhand von Ausführungsbeispielen unter Bezugnahme auf die Zeichnung näher erläutert wobei die Figuren 1 bis 5 und 10 lediglich der weiteren Erläuterung dienen, während Konkrete Ausführungsbeispiele der Erfindung in den Figuren 6 bis 9 angegeben sind; in dieser zeigen:
- Figur 1: eine schematische geschnittene Teildarstellung einer ersten beispielhaften Ausführungsform eines elektrischen Steckverbinders,
- Figur 2: eine schematische perspektivische Darstellung einer weiteren beispielhaften Ausführungsform eines elektrischen Steckverbinders in einem Zustand, in dem die Zweitverriegelung noch nicht aktiviert ist,
- Figur 3: eine schematische perspektivische Darstellung des elektrischen Steckverbinders gemäß Figur 2 nach erfolgter Aktivierung der Zweitverriegelung,
- Figur 4: eine schematische perspektivische Schnittdarstellung des elektrischen Steckverbinders gemäß Figur 2 in dem Zustand, in dem die Zweitverriegelung noch nicht aktiviert ist,
- Figur 5: eine schematische perspektivische Schnittdarstellung des elektrischen Steckverbinders gemäß Figur 2 in dem der Figur 3 entsprechenden Zustand nach erfolgter Aktivierung der Zweitverriegelung,
- Figur 6: eine schematische perspektivische Darstellung einer erfindungsgemäßen beispielhaften Ausführungsform eines elektrischen Steckverbinders in einem Zustand, in dem die Zweitverriegelung noch nicht aktiviert ist,
- Figur 7: eine schematische perspektivische Darstellung des erfindungsgemäßen elektrischen Steckverbinders gemäß Figur 6 nach erfolgter Aktivierung der Zweitverriegelung,
- Figur 8: eine schematische perspektivische Schnittdarstellung des erfindungsgemäßen elektrischen Steckverbinders gemäß Figur 6 in einem Zustand, in dem die Zweitverriegelung noch nicht aktiviert ist,
- Figur 9: eine schematische perspektivische Schnittdarstellung des erfindungsgemäßen elektrischen Steckverbinders gemäß Figur 6 in dem der Figur 7 entsprechenden Zustand nach erfolgter Aktivierung der Zweitverriegelung und
- Figur 10: eine schematische auseinandergezogene Darstellung einer weiteren beispielhaften Ausführungsform eines elektrischen Steckverbinders mit einer mehrere Zweitverriegelungselemente umfassenden kammartigen Zweitverriegelung.

Fig. 1 zeigt in einer schematischen geschnittenen Teildarstellung eine erste beispielhafte Ausführungsform eines elektrischen Steckverbinders 10.

Der elektrische Steckverbinder 10 besitzt ein Gehäuse 12, in das wenigstens ein elektrisches Anschlusselement 14 eingesetzt werden kann. In der Figur 1 sind beispielsweise zwei solche elektrische Anschlusselemente 14 zu erkennen.

Dabei sind die elektrischen Anschlusselemente 14 jeweils in eine Kammer 16 einsetzbar, in der sie in einer in der rechten Hälfte der Figur 1 wiedergegebenen Endposition über eine Erstverriegelung 18 verriegelbar sind.

Überdies umfasst der elektrische Steckverbinder 10 wenigstens ein Zweitverriegelungselement 20, das zur weiteren Sicherung der ihre Endposition einnehmenden Anschlusselemente 14 in eine Sicherungsposition (vgl. zum Beispiel auch Fig. 5) bewegbar ist.

Während des Überführens des Zweitverriegelungselements 20 in die Sicherungsposition wird ein jeweiliges Anschlusselement 14 in dem Fall, dass es noch nicht seine Endposition einnimmt (vgl. die linke Hälfte der Fig. 1), durch das Zweitverriegelungselement 20 in seine Endposition bewegt.

Spätestens dann, wenn das Zweitverriegelungselement 20 seine endgültige Sicherungsposition (vgl. zum Beispiel auch Fig. 5) eingenommen hat, ist zwischen diesem Zweitverriegelungselement 20 und einem jeweiligen Anschlusselement 14 wieder so viel Spiel gegeben, dass die Kräfte, die bei einer Belastung eines jeweiligen Anschlusselements 14 aus dessen Endstellung heraus auftreten, zunächst über die Erstverriegelung 18 aufgenommen werden.

Wie anhand der Fig. 1 zu erkennen ist, besitzt das Zweitverriegelungselement 20 ein mit einer Schräge 22 versehenes Ende 24, über die das Anschlusselement 14 in Richtung seiner Endposition bewegbar ist.

Die an dem betreffenden Ende 24 des Zweitverriegelungselements 20 vorgesehene Schräge 22 geht in einen Vorsprung 26 des Zweitverriegelungselements 20 über, durch den das jeweilige Anschlusselement 18 schließlich bis in die Endposition gedrückt wird.

Wird das Zweitverriegelungselement 20 weiter in Richtung seiner endgültigen Sicherungsposition (vgl. zum Beispiel auch Figur 5) nach links bewegt, so wird der Vorsprung 26 wieder außer Eingriff mit dem Anschlusselement 14 gebracht. Spätestens dann wenn das Zweitverriegelungselement 20 seine endgültige Sicherungsposition einnimmt, ist der Vorsprung 26 also wieder außer Eingriff mit dem Anschlusselement 14.

Im vorliegenden Fall ist das Zweitverriegelungselement 20 beispielsweise schieberartig ausgeführt. Dabei ist es in einer Richtung verschiebbar, die zu der Richtung, in der das Anschlusselement 14 in seine Endposition bewegbar ist, zumindest im Wesentlichen senkrecht ist.

Das Zweitverriegelungselement 20 kann einem, oder, wie im vorliegenden Fall, mehreren Anschlusselementen 14 zugeordnet sein. Ist das Zweitverriegelungselement 20 mehreren Anschlusselementen 40 zugeordnet, so sind die Anschlusselemente 14 während des Überführens des Zweitverriegelungselements 20 in die Sicherungsposition gegebenenfalls nacheinander durch das Zweitverriegelungselement 20 in ihre Endposition bewegbar.

In der Darstellung gemäß Fig. 1 nimmt das rechte Anschlusselement 14 bereits seine untere Endstellung ein, in der es über die Erstverriegelung 18 verriegelt ist. Dieses Anschlusselement 14 wurde zuvor von oben nach unten in die Endposition bewegt, woraufhin die Erstverriegelung 18 zur Verriegelung dieses Anschlusselements 14 in der Kammer 16 wirksam werden konnte. Wird das hier beispielsweise schieberartige Zweitverriegelungselement 20 nunmehr weiter nach links in Richtung seiner endgültigen Sicherungsposition verschoben, so wird auch das in der Figur 1 linke Anschlusselement 14 nach unten in seine Endstellung bewegt, in der dann auch wieder die Erstverriegelung 18 wirksam wird, um auch dieses Anschlusselement 14 in der zugeordneten Kammer 16 zu verriegeln. Auch dieses linke Anschlusselement 14 wird wieder durch den Vorsprung 26 des Zweitverriegelungselements 20 in seine Endstellung gedrückt. Bei einem weiteren Verschieben des Zweitverriegelungselements 20 nach links wird der Vorsprung 26 auch über dieses zweite Anschlusselement 14 hinwegbewegt, so dass anschließend wieder hinreichend Spiel zwischen dem Zweitverriegelungselement 20 und dem Anschlusselement 14 gegeben ist. Spätestens dann, wenn das Zweitverriegelungselement 20 seine endgültige Sicherungsposition einnimmt, ist zwischen diesem und sämtlichen zugeordneten Anschlusselementen 14 wieder so viel Spiel gegeben, dass die Kräfte, die bei einer Belastung eines jeweiligen Anschlusselements 14 aus dessen Endstellung heraus auftreten, zunächst über die betreffende Erstverriegelung 18 aufgenommen werden.

Die Erstverriegelung 18 umfasst am Anschlusselement 14 vorgesehene Rastmittel 27, die mit dem Gehäuse 10 oder der jeweiligen Kammer 16 zugeordneten Gegenrastmitteln 28 zusammenwirken. Im vorliegenden Fall umfassen die dem Anschlusselement 14 zugeordneten Rastmittel 27 wenigstens zwei aufeinander gegenüberliegenden Seiten des Anschlusselements 14 vorgesehene Rastlaschen oder -arme, die mit dem Gehäuse 10 bzw. der Kammer 16 zugeordneten Rastschultern 28 zusammenwirken. Bei diesen Rastschultern 28 handelt es sich also um die dem Gehäuse 10 bzw. der Kammer 18 zugeordneten Gegenrastmittel.

Die im vorliegenden Fall beispielsweise einem jeweiligen elektrischen Anschlusselement 14 zugeordneten Rastlaschen bzw. -arme 27 können beispielsweise aus Metall bestehen.

In der Figur 1 sind überdies den elektrischen Anschlusselementen 14 zugeordnete Kontaktfederarme 30 zu erkennen.

Figur 2 zeigt in schematischer perspektivischer Darstellung eine weitere beispielhafte Ausführungsform eines elektrischen Steckverbinders 10, bei dem es sich um einen Zweiwege-Steckverbinder handelt. Das jeweilige Zweitverriegelungselement 20 ist auch im vorliegenden Fall wieder schieberartig ausgeführt. Es ist am betreffenden Ende auch wieder mit einer entsprechenden Schräge 22 und einem entsprechenden Vorsprung 26 versehen, in den die Schräge 22 übergeht (vgl. beispielsweise die Figuren 4 und 5).

Die Figur 2 zeigt den betreffenden elektrischen Steckverbinder 10 in einem Zustand, in dem die Zweitverriegelung, die hier beispielsweise zwei Verriegelungselemente 20 umfassen oder auch als Einheit ausgeführt und gleichzeitig mit beiden Anschlusselementen 14 zusammenwirken kann, noch nicht aktiviert ist.

Figur 3 zeigt in schematischer perspektivischer Darstellung den elektrischen Steckverbinder 10 gemäß Figur 2 nach erfolgter Aktivierung der Zweitverriegelung.

In Figur 4 ist in schematischer perspektivischer Schnittdarstellung der elektrische Steckverbinder 10 gemäß Figur 2 nochmals in dem Zustand gezeigt, in dem die Zweitverriegelung noch nicht aktiviert ist.

Dagegen zeigt Figur 5 in schematischer perspektivischer Schnittdarstellung den elektrischen Steckverbinder 10 gemäß Figur 2 in dem der Figur 3 entsprechenden Zustand nach erfolgter Aktivierung der das bzw. die Zweitverriegelungselemente 20 umfassenden Zweitverriegelung.

In den Figuren 2 bis 5 sind auch wieder in dem Gehäuse 12 vorgesehenen Kammern 16 zu erkennen, in die die elektrischen Anschlusselemente 14 einsetzbar sind.

Die Funktionsweise der Erstverriegelung sowie der Zweitverriegelung entspricht im Wesentlichen wieder der der Ausführung gemäß Figur 1.

Figur 6 zeigt in schematischer perspektivischer Darstellung eine weitere beispielhafte Ausführungsform eines elektrischen Steckverbinders 10, bei dem es sich beispielsweise wieder um einen Zweiwege-Steckverbinder handelt.

Im vorliegenden Fall ist das Zweitverriegelungselement 20 jedoch an einem mit dem Gehäuse 12 verbundenen Schwenkarm 32 vorgesehen. Das Zweitverriegelungselement 20 wird hier also über den Schwenkarm 22 in seine Sicherungsposition verschwenkt. Dabei ist das Zweitverriegelungselement 20 im vorliegenden zwei nebeneinanderliegenden elektrischen Anschlusselementen 14 zugeordnet.

Das Zweitverriegelungselement 20 ist wieder mit einem Vorsprung 34 versehen, durch den die elektrischen Anschlusselemente 14 (vgl. Figur 8) während des Überführens des Zweitverriegelungselements 20 in die Sicherungsposition, das heißt also hier während des Verschwenkens des Schwenkarms 32, in die Endposition bewegt werden. Spätestens dann, wenn das Zweitverriegelungselement 20 in seine Sicherungsposition verschwenkt ist, ist der Vorsprung 34 wieder außer Eingriff mit den elektrischen Anschlusselementen 14, so dass zwischen dem Zweitverriegelungselement 20 und den Anschlusselementen 14 wieder so viel Spiel gegeben ist, dass die Kräfte, die bei einer Belastung der Anschlusselemente 14 aus der Endstellung heraus auftreten, zunächst über die Erstverriegelungen aufgenommen werden.

Wie insbesondere anhand der Figur 6 zu erkennen ist, ist im vorliegenden Fall das bestehende Ende 24 des Zweitverriegelungselements 20 lediglich mit dem Vorsprung 34 versehen. Eine Schräge fehlt hier also.

Figur 7 zeigt in schematischer perspektivischer Darstellung den elektrischen Steckverbinder 10 gemäß Figur 6 nach erfolgter Aktivierung der das Zweitverriegelungselement 20 umfassenden Zweitverriegelung.

Figur 8 zeigt den elektrischen Steckverbinder 10 gemäß Figur 6 in schematischer perspektivischer Schnittdarstellung nochmals in einem Zustand, in dem die das Zweitverriegelungselement 20 umfassende Zweitverriegelung noch nicht aktiviert ist.

Figur 9 zeigt eine schematische perspektivische Schnittdarstellung des elektrischen Steckverbinders 10 gemäß Figur 6 in dem der Figur 7 entsprechenden Zustand nach erfolgter Aktivierung der Zweitverriegelung.

In den Figuren 6 bis 9 sind wieder die im Gehäuse 12 vorgesehenen Kammern 16 zu erkennen, in die die elektrischen Anschlusselemente 14 einsetzbar sind.

Figur 10 zeigt in schematischer auseinandergezogener Darstellung eine weitere beispielhafte Ausführungsform eines elektrischen Steckverbinders 10 mit einer mehrere Zweitverriegelungselemente 20 umfassenden kammartigen Zweitverriegelung.

Im vorliegenden Fall umfasst die kammartige Zweitverriegelung z.B. vier solche Zweitverriegelungselemente 20.

Wie insbesondere anhand der vergrößerten Darstellung im oberen linken Teil der Figur 10 zu erkennen ist, umfassen die Zweitverriegelungselemente 20 am freien Ende 24 jeweils wieder eine Schräge 22 sowie einen Vorsprung 26, in den die Schräge 22 übergeht und durch den die jeweiligen Anschlusselemente 14 bis in die Endposition bewegt werden.

Im vorliegenden Fall sind mehrere Reihen von Anschlusselementen vorgesehen, wobei die vorzugsweise wieder schieberartigen Zweitverriegelungselemente 20 jeweils einer Anschlusselementreihe zugeordnet sind.

In der Figur 10 sind auch wieder die im Gehäuse 12 vorgesehenen Kammern 16 zu erkennen, in die die elektrischen Anschlusselemente einsetzbar sind. Im rechten unteren Teil der Figur 10 ist der elektrische Steckverbinder 10 nochmals in zusammengesetzter Form wiedergegeben.

Die Funktionsweise der Erst- und Zweitverriegelung ist zumindest im Wesentlichen wieder die gleiche wie bei der Ausführung gemäß Figur 1.

### Bezugszeichenliste

- 10: elektrischer Steckverbinder
- 12: Gehäuse
- 14: elektrisches Anschlusselement
- 16: Kammer
- 18: Erstverriegelung
- 20: Zweitverriegelungselement
- 22: Schräge
- 24: Ende
- 26: Vorsprung
- 27: Rastmittel, Rastlasche oder -arm
- 28: Gegenrastmittel, Rastschulter
- 30: Kontaktfederarm
- 32: Schwenkarm
- 34: Vorsprung

## Patentansprüche

1. Elektrischer Steckverbinder (10) mit einem Gehäuse (12), wenigstes einem elektrischen Anschlusselement (14), das in einer Endposition über eine Erstverriegelung (18) in dem Gehäuse (12) verriegelbar ist, und einem Zweitverriegelungselement (20), das zur weiteren Sicherung des seine Endposition einnehmenden Anschlusselements (14) in eine Sicherungsposition bewegbar ist, wobei das Anschlusselement (14) während des Überführens des Zweitverriegelungselements (20) in die Sicherungsposition in dem Fall, dass es noch nicht seine Endposition einnimmt, durch das Zweitverriegelungselemerit (20) in seine Endposition bewegbar ist und bei seine endgültige Sicherungsposition einnehmendem Zweitverriegelungselement (20) zwischen diesem und dem Anschlusselement (14) wieder soviel Spiel gegeben ist, dass die Kräfte, die bei einer Belastung des Anschlusselements (14) aus dessen Endstellung heraus auftreten, zunächst über die Erstverriegelung (18) aufgenommen werden,
**dadurch gekennzeichnet,**
**dass** das Zweitverriegelungselement (20) an einem mit dem Gehäuse (12) verbundenen Schwenkarm (32) vorgesehen ist und über diesen Schwenkarm (32) in seine Sicherungsposition verschwenkbar ist.

2. Elektrischer Steckverbinder nach Anspruch 1,
**dadurch gekennzeichnet,**
**dass** das Zweitverriegelungselement (20) ein mit einem Vorsprung (34) versehenes Ende (24) besitzt und das Anschlusselement (14) über den Vorsprung (34) in seine Endposition bewegbar ist.

3. Elektrischer Steckverbinder nach Anspruch 2,
**dadurch gekennzeichnet,**
**dass** bei seine Sicherungsposition einnehmendem Zweitverriegelungselement (20) der Vorsprung (34) wieder außer Eingriff mit dem Anschlusselement (14) ist.

4. Elektrischer Steckverbinder nach einem der vorhergehenden Ansprüche,
**dadurch gekennzeichnet,**
**dass** das Zweitverriegelungselement (20) mehreren Anschlusselementen (14) zugeordnet ist.

5. Elektrischer Steckverbinder nach Anspruch 4,
**dadurch gekennzeichnet,**
**dass** die Anschlusselemente (14) während des Überführens des Zweitverriegelungselements (20) in die Sicherungsposition gegebenenfalls nacheinander durch das Zweitverriegelungselement (20) in ihre Endposition bewegbar sind.

6. Elektrischer Steckverbinder nach Anspruch 4 oder 5,
**dadurch gekennzeichnet,**
**dass** bei seine endgültige Sicherungsposition einnehmendem Zweitverriegelungselement (20) zwischen diesem.und sämtlichen Anschlusselementen (14) wieder soviel Spiel gegeben ist, dass die Kräfte, die bei einer Belastung eines jeweiligen Anschlusselements (14) aus dessen Endstellung heraus auftreten, zunächst über die betreffende Erstverriegelung (18) aufgenommen werden.

7. Elektrischer Steckverbinder nach einem der vorhergehenden Ansprüche,
**dadurch gekennzeichnet,**
**dass** mehrere Zweitverriegelungselemente (20) eine kammartige Zweitverriegelung bilden und jedes Zweitverriegelungselement (20) jeweils wenigstens einem Anschlusselement (14) zugeordnet ist.

8. Elektrischer Steckverbinder nach einem der vorhergehenden Ansprüche,
**dadurch gekennzeichnet,**
**dass** die Erstverriegelung (18) am Anschlusselement (14) vorgesehene Rastmittel (27) umfasst, die mit dem Gehäuse (10) zugeordneten Gegenrastmitteln (28) zusammenwirken.

9. Elektrischer Steckverbinder nach Anspruch 8,
**dadurch gekennzeichnet,**
**dass** die dem Anschlusselement (14) zugeordneten Rastmittel wenigstens eine Rastlasche (27) umfassen, die mit einer dem Gehäuse (10) zugeordneten Rastschulter (28) zusammenwirkt.

10. Elektrischer Steckverbinder nach Anspruch 9,
**dadurch gekennzeichnet,**
**dass** die dem Anschlusselement (14) zugeordneten Rastmittel wenigstens zwei auf einander gegenüberliegenden Seiten des Anschlusselements (14) vorgesehene Rastlaschen (27) umfassen.

## Claims

1. An electrical plug connector (10) comprising a housing (12), at least one electrical connector element (14), which is lockable in the housing (12) in an end position via a first latch element (18), and a second latch member (20), which can be moved into a securing position for the further securing of the connector element (14) adopting its end position, wherein, in the event it has not yet adopted its end position, the connector element (14) can be moved into its end position by the second latch member (20) during the moving of the second latch member (20) into the securing position and so much clearance is again provided between the second latch member (20) and the connector element (14), when the second latch member has adopted its final securing position, that the forces occurring on a loading of the connector element (14) out of its end position are initially taken up via the first latch element (18),
**characterized in that**
the second latch member (20) is provided at a pivot arm (32) connected to the housing (12) and is pivotable into its securing position via this pivot arm (32).

2. An electrical plug connector in accordance with claim 1, **characterized in that** the second latch member (20) has an end (24) provided with a projection (34); and **in that** the connector element (14) is movable into its end position via the projection (34).

3. An electrical plug connector in accordance with claim 2, **characterized in that**, when the second latch member (20) adopts its securing position, the projection (34) is again out of engagement with the connector element (14).

4. An electrical plug connector in accordance with any one of the preceding claims, **characterized in that** the second latch member (20) is associated with a plurality of connector elements (14).

5. An electrical plug connector in accordance with claim 4, **characterized in that** the connector elements (14) are movable, optionally sequentially, into their end position by the second latch member (20) during the moving of the second latch member (20) into the securing position.

6. An electrical plug connector in accordance with claim 4 or claim 5, **characterized in that**, with the second latch member (20) adopting its final securing position, so much clearance is again provided between it and all the connector elements (14) that the forces occurring on a loading of a respective connector element (14) out of its end position are initially taken up via the respective first latch element (18).

7. An electrical plug connector in accordance with any one of the preceding claims, **characterized in that** a plurality of second latch members (20) form a comb-like second latch element and each second latch member (20) is associated with at least one respective connector element (14).

8. An electrical plug connector in accordance with any one of the preceding claims, **characterized in that** the first latch element (18) comprises latch means (27) which are provided at the connector element (14) and which cooperate with counter-latch means (28) associated with the housing (10).

9. An electrical plug connector in accordance with claim 8, **characterized in that** the latch means associated with the connector element (14) comprise at least one latch lug (27) which cooperates with a latch shoulder (28) associated with the housing (10).

10. An electrical plug connector in accordance with claim 9, **characterized in that** the latch means associated with the connector element (14) comprise at least two latch lugs (27) provided at mutually opposite sides of the connector element (14).

## Revendications

1. Connecteur à fiche électrique (10) comportant un boîtier (12), au moins un élément de branchement (14) électrique qui peut être verrouillé dans le boîtier (12) dans une position finale via un premier verrouillage (18), et un élément de second verrouillage (20) qui peut être déplacé jusque dans une position de sécurité pour assurer encore l'élément de branchement (14) occupant sa position finale, l'élément de branchement (14), pendant l'amenée de l'élément de second verrouillage (20) dans la position de sécurité, dans le cas où il n'occupe pas encore sa position finale, pouvant être déplacé par l'élément de second verrouillage (20) dans sa position finale et, lorsque l'élément de second verrouillage (20) occupe sa position de sécurité définitive, il y a à nouveau autant de jeu entre celui-ci et l'élément de branchement (14) que les forces qui se produisent lors d'une charge de l'élément de branchement (14) depuis sa position finale, sont tout d'abord encaissées par le premier verrouillage (18),
**caractérisé en ce que**
l'élément de second verrouillage (20) est prévu sur un bras pivotant (32) relié au boîtier (12) et peut être pivoté via ce bras pivotant (32) jusque dans sa position de sécurité.

2. Connecteur à fiche électrique selon la revendication 1,
**caractérisé en ce que**
l'élément de second verrouillage (20) possède une extrémité (24) pourvue d'une saillie (34), et l'élément de branchement (14) peut être déplacé jusque dans sa position finale via la saillie (34).

3. Connecteur à fiche électrique selon la revendication 2,
**caractérisé en ce que**
lorsque l'élément de second verrouillage (20) occupe sa position de sécurité, la saillie (34) est de nouveau hors d'engagement avec l'élément de branchement (14).

4. Connecteur à fiche électrique selon l'une quelconque des revendications précédentes,
**caractérisé en ce que**
l'élément de second verrouillage (20) est associé à plusieurs éléments de branchement (14).

5. Connecteur à fiche électrique selon la revendication 4,
**caractérisé en ce que**
les éléments de branchement (14) peuvent être déplacés jusque dans leur position finale éventuellement les uns après les autres par l'élément de second verrouillage (20) pendant que l'élément de second verrouillage (20) est amené jusque dans la position de sécurité.

6. Connecteur à fiche électrique selon la revendication 4 ou 5,
**caractérisé en ce que**
lorsque l'élément de second verrouillage (20) occupe sa position de sécurité définitive, il y a de nouveau autant de jeu entre celui-ci et tous les éléments de branchement (14) que les forces issues de la position finale de l'élément de branchement (14) respectif lorsque celui-ci est sollicité, sont encaissées tout d'abord via le premier verrouillage (18) concerné.

7. Connecteur à fiche électrique selon l'une quelconque des revendications précédentes,
**caractérisé en ce que**
plusieurs éléments de second verrouillage (20) forment un second verrouillage en forme de peigne et chaque élément de second verrouillage (20) est associé à au moins un élément de branchement (14) respectif.

8. Connecteur à fiche électrique selon l'une quelconque des revendications précédentes,
**caractérisé en ce que**
le premier verrouillage (18) comprend des moyens d'enclenchement (27) prévus sur l'élément de branchement (14), qui coopèrent avec des moyens d'enclenchement antagonistes (28) associés au boîtier (10).

9. Connecteur à fiche électrique selon la revendication 8,
**caractérisé en ce que**
les moyens d'enclenchement associés à l'élément de branchement (14) comprennent au moins une patte d'enclenchement (27) qui coopère avec un épaulement d'enclenchement (28) associé au boîtier (10).

10. Connecteur à fiche électrique selon la revendication 9,
**caractérisé en ce que**
les moyens d'enclenchement associés à l'élément de branchement (14) comprennent au moins deux pattes d'enclenchement (27) prévues sur des côtés mutuellement opposés de l'élément de branchement (14).
